# EUROPÄISCHE PATENTSCHRIFT

(11) **EP 3 382 822 B1**
(45) Veröffentlichungstag und Bekanntmachung des Hinweises auf die Patenterteilung: **01.09.2021**
(21) Anmeldenummer: 18000304.8
(22) Anmeldetag: 28.03.2018
(51) Int. Cl.: H01R 24/64, H01R 31/06, H01R 13/6461, H01R 13/66

(54) **STECKKUPPLUNGSVORRICHTUNG, VERFAHREN UND VERWENDUNG**
COUPLING DEVICE, METHOD AND USE
DISPOSITIF D'ACCOUPLEMENT ENFICHABLE, PROCÉDÉ ET UTILISATION

(30) Priorität: 31.03.2017 DE 102017003161
(43) Veröffentlichungstag der Anmeldung: 03.10.2018
(73) Patentinhaber: Yamaichi Electronics Deutschland GmbH, 85609 Aschheim-Dornach (DE)
(72) Erfinder: Quiter, Michael, 57482 Wenden (DE); Soualah, Nadhem, 4000 Sousse (TN)
(74) Vertreter: Müller-Boré & Partner Patentanwälte PartG mbB

(56) Entgegenhaltungen:
- EP-A1- 2 731 205
- WO-A1-2011/083470
- DE-A1-102005 060 798
- JP-A- H10 116 667
- US-A1- 2004 235 356
- US-A1- 2010 323 546
- US-A1- 2016 099 531

## Beschreibung

Die Erfindung betrifft eine Steckkupplungsvorrichtung zum Kuppeln eines ersten RJ-Steckverbinders mit einem zweiten RJ-Steckverbinder, ein Verfahren zur Herstellung einer Kupplung zwischen einem ersten RJ-Steckverbinder und einem zweiten RJ-Steckverbinder, und eine Verwendung einer Steckkupplungsvorrichtung zum Kuppeln eines ersten RJ-Steckverbinders mit einem zweiten RJ-Steckverbinder.

Das Gebiet der Erfindung liegt in dem Feld der Datenverbindungstechnik, insbesondere auf dem Gebiet der Datenverbindungskupplungstechnik, und insbesondere auf dem Gebiet der Kupplung von Strom- und Daten-leitenden RJ-Steckverbindern. Viele moderne elektronische Geräte können mit Datenübertragungskabeln zur Übertragung von z.B. Nutzungsdaten verbunden werden. Solche Geräte benötigen daher oft eine Stromverbindung und eine Datenverbindung, wodurch ein gemeinsames Strom-und-Datenkabel eine effiziente Versorgungslösung darstellt. Insbesondere auf dem Gebiet der twisted-pair-Kabel mit RJ-Steckverbindern wurde dies bereits durch Power-over-Ethernet-Protokolle implementiert. Hierbei werden Datenleiter zur Stromübertragung verwendet, wodurch die maximal übertragbare Leistung jedoch beschränkt ist. Twisted-pair-Kabel mit gesonderten Stromleitern benötigen spezielle RJ-Steckverbinder, welche gesonderte Datenkontakte und Stromkontakte aufweisen. Solche speziellen RJ-Steckverbinder können jedoch nicht mit herkömmlichen RJ-Steckverbinderkupplungen miteinander verkuppelt werden.

US 2010/323546 A1 beschreibt Systeme und Verfahren, die eine erste registrierte Buchse und eine Verbindung enthalten, die mit der ersten registrierten Buchse gekoppelt ist. Diese Systeme und Verfahren umfassen auch eine erste Quelleneinheit, die mit der Verbindung verbunden ist, und eine erste Schicht, die mindestens einen Teil der ersten registrierten Buchse, der Verbindung und der ersten Quelleneinheit einschließt.

EP 2 731 205 A1 beschreibt einen Verbinder, umfassend eine Steckeraufnahme, in welche ein zum Verbinder komplementärer Stecker entlang einer Einführrichtung einführbar ist; zumindest ein Kontaktelement, welches ausgelegt ist, in einer Betriebsposition mit einem Kontaktbereich einen zugeordneten Kontakt des Steckers elektrisch zu kontaktieren; zumindest ein Verbindungselement, welches ausgelegt ist, in der Betriebsposition mit einem Verbindungsbereich eine Hauptleiterplatte elektrisch zu kontaktieren; zumindest eine Leiterplatte, welche das zumindest eine Verbindungselement mit einem zugeordneten Kontaktelement elektrisch verbindet, wobei die Leiterplatte im wesentlichen parallel zu einer Ebene angeordnet ist, deren Normalenvektor N mit der Einführrichtung E einen Winkel einschließt, der verschieden von 0 Grad und verschieden von 90 Grad ist.

JP H10 116667 A beschreibt einen Steckverbinder umfassend eine modulare Buchse an einem Eingangsende und eine modulare Buchse an einem Ausgangsende, wobei die modularen Buchsen an einer Leiterplatte befestigt sind. Die modularen Buchsen und eine Filtereinheit sind von einem Gehäuse aus einem Kunstharz umschlossen, welches in einen oberen und einen unteren Teil, beispielsweise eine Basis und eine Abdeckung, getrennt ist. Die Basis besteht aus einem Kasten, dessen eine Seite offen gelassen ist und auf beiden Seiten um die longitudinale Richtung mit Fenstern zur Exposition der Einführöffnungen in den zu umschließenden modularen Buchsen ausgestattet ist. Die Abdeckung umfasst einen Kasten, dessen eine Seite offen gelassen ist und auf beiden Seiten um die longitudinale Richtung mit Fenstern zur Exposition der Einführöffnungen in den zu umschließenden modularen Buchsen ausgestattet ist.

WO 2011/083470 A1 beschreibt eine modulare Buchse oder einen modularen Verbinder, welcher auf einer Schalttafel anbringbar ist und zwei Öffnungen hat. Eine erste Öffnung kann einen modularen Standardstecker aufnehmen und eine zweite Öffnung kann Zugriff auf einen federnden Teil der leitenden Kontakte innerhalb der Buchse durch ein leitendes Element ermöglichen. Das leitende Element kann den Verbinder elektrisch mit einem zweiten Verbinder verbinden. Der Verbinder kann von dem zweiten Verbinder getrennt werden, wenn ein Kommunikationsstecker in die erste Öffnung des Verbinders eingeführt wird.

Daher ist es die Aufgabe der Erfindung, eine Steckkupplungsvorrichtung für RJ-Steckverbinder bereitzustellen, welche zwei RJ-Steckverbinder mit gesonderten Stromleitern und Datenleitern miteinander kuppeln kann.

Die Erfindung ist durch die unabhängigen Ansprüche definiert, während bevorzugte Ausführungsformen den Gegenstand der abhängigen Ansprüche bilden.

Ein Aspekt der Erfindung betrifft eine Steckkupplungsvorrichtung gemäß Anspruch 1 zur Aufnahme eines ersten RJ-Steckverbinders an einem ersten Ende und eines zweiten RJ-Steckverbinders an einem zweiten Ende, umfassend eine Daten-Kupplungseinrichtung zur Verbindung einer Vielzahl von Datenleitern des ersten RJ-Steckverbinders mit einer Vielzahl von Datenleitern des zweiten RJ-Steckverbinders und eine Leistungs-Kupplungseinrichtung zur Verbindung einer Vielzahl von Leistungsleitern des ersten RJ-Steckverbinders mit einer Vielzahl von Leistungsleitern des zweiten RJ-Steckverbinders, wobei die Daten-Kupplungseinrichtung und die Leistungs-Kupplungseinrichtung elektrisch voneinander getrennt ausgebildet sind.

Hierbei können der erste und der zweite Steckverbinder ein beliebiges Familienmitglied der RJ-Steckverbinderkategorie sein, wobei der erste und der zweite RJ-Steckverbinder bevorzugt der gleichen RJ-Steckverbinderkategorie angehören. Insbesondere kann der erste RJ-Steckverbinder entlang einer ersten Verbindungsrichtung an dem ersten Ende aufgenommen werden und der zweite RJ-Steckverbinder entlang einer zweiten Verbindungsrichtung an dem zweiten Ende aufgenommen werden. Hierbei verlaufen die erste und die zweite Verbindungsrichtung bevorzugt parallel zueinander. Es ist jedoch ebenfalls möglich, dass die erste und zweite Verbindungsrichtung nicht parallel zueinander verlaufen, wodurch eine angewinkelte Steckkupplungsvorrichtung ermöglicht wird.

Die Daten-Kupplungseinrichtung ist ausgelegt, einen Datenstrom des ersten RJ-Steckverbinders an den zweiten RJ-Steckverbinder und umgekehrt zu übermitteln. Hierfür kann die Daten-Kupplungseinrichtung an dem ersten Ende ein erstes Datenkontaktelement für jeden der Vielzahl von Datenleitern des ersten RJ-Steckverbinders aufweisen, wobei jedes erste Datenkontaktelement ausgelegt ist mit genau einem zugeordneten Datenleiter des ersten RJ-Steckverbinders in Kontakt zu gelangen. Die Daten-Kupplungseinrichtung kann auch an dem zweiten Ende ein zweites Datenkontaktelement für jeden der Vielzahl von Datenleitern des zweiten RJ-Steckverbinders aufweisen, wobei jedes zweite Datenkontaktelement ausgelegt ist mit genau einem zugeordneten Datenleiter des zweiten RJ-Steckverbinders in Kontakt zu gelangen. Die Daten-Kupplungseinrichtung ist ferner ausgelegt, jeden der ersten Datenkontaktelemente mit jeweils einem zweiten Datenkontaktelement gekreuzt in Verbindung zu bringen, wodurch eine Übertragung des Datenstroms von dem ersten RJ-Steckverbinder auf den zweiten RJ-Steckverbinder und umgekehrt ermöglicht wird. "Gekreuzt" bedeutet in diesem Sinne, dass in einem planaren Schaltdiagramm der Daten-Kupplungseinrichtung jede imaginäre Gerade, welche ein erstes Datenkontaktelement und das zugeordnete zweite Datenkontaktelement verbindet, jede weitere imaginäre Gerade, welche jeweils ein weiteres erstes Datenkontaktelement mit dem entsprechend zugeordneten zweiten Datenkontaktelement verbindet, kreuzt. Insbesondere sind dem Fachmann gekreuzte Kontakte aus der Crosskabel-Technologie bekannt, wobei bei den ersten Datenkontaktelementen oder den zweiten Datenkontaktelementen gewisse Datenkontaktelemente bzw. Kontaktadern auf bekannte Art und Weise vertauscht sind.

Die Leistungs-Kupplungseinrichtung ist ausgelegt, einen Strom zur Betreibung eines elektrischen Geräts von dem ersten RJ-Steckverbinder an den zweiten RJ-Steckverbinder und umgekehrt zu übertragen. Hierfür weisen jeweils der erste RJ-Steckverbinder und der zweite RJ-Steckverbinder gesonderte Leistungsleiter zur Leitung des Stroms auf, die getrennt von den Datenleitern ausgebildet sind. Die Leistungs-Kupplungseinrichtung kann an dem ersten Ende ein erstes Leistungskontaktelement für jeden der Vielzahl von Leistungsleitern des ersten RJ-Steckverbinders aufweisen, wobei jedes erste Leistungskontaktelement ausgelegt ist mit genau einem zugeordneten Leistungsleiter des ersten RJ-Steckverbinders in Kontakt zu gelangen. Die Leistungs-Kupplungseinrichtung kann auch an dem zweiten Ende ein zweites Leistungskontaktelement für jeden der Vielzahl von Leistungsleitern des zweiten RJ-Steckverbinders aufweisen, wobei jedes zweite Leistungskontaktelement ausgelegt ist mit genau einem zugeordneten Leistungsleiter des zweiten RJ-Steckverbinders in Kontakt zu gelangen. Die Leistungs-Kupplungseinrichtung ist ferner ausgelegt, jeden der ersten Leistungskontaktelemente mit jeweils einem zweiten Leistungskontaktelement gekreuzt in Verbindung zu bringen, wodurch eine Übertragung des Stroms von dem ersten RJ-Steckverbinder auf den zweiten RJ-Steckverbinder und umgekehrt ermöglicht wird. "Gekreuzt" bedeutet in diesem Sinne, dass in einem planaren Schaltdiagramm der Leistungs-Kupplungseinrichtung jede imaginäre Gerade, welche ein erstes Leistungskontaktelement und das zugeordnete zweite Leistungskontaktelement verbindet, jede weitere imaginäre Gerade, welche jeweils ein weiteres erstes Leistungskontaktelement mit dem entsprechend zugeordneten zweiten Leistungskontaktelement verbindet, kreuzt. Insbesondere sind dem Fachmann gekreuzte Kontakte aus der Crosskabel-Technologie bekannt, wobei bei den ersten Leistungskontaktelementen oder den zweiten Leistungskontaktelementen gewisse Leistungskontaktelemente bzw. Leitungsadern auf bekannte Art und Weise vertauscht sind.

Die Daten-Kupplungseinrichtung und die Leistungs-Kupplungseinrichtung sind hierbei elektrisch voneinander getrennt ausgebildet. Insbesondere sind die Leistungskontaktelemente und die Datenkontaktelemente an jeweils dem ersten und dem zweiten Ende separat ausgebildet, so dass eine Datenübertragung über die Daten-Kupplungseinrichtung ohne Betrieb der Leistungs-Kupplungseinrichtung und umgekehrt möglich ist. Durch die getrennte Ausbildung von Daten-Kupplungseinrichtung und Leistungs-Kupplungseinrichtung ist ein effizienter Betrieb von elektrischen Geräten möglich, die ihre Daten und ihren Strom über einen RJ-Steckverbinder beziehen. Zudem ist es ferner möglich, auch RJ-Steckverbinder ohne gesonderte Leistungsleiter miteinander zu kuppeln, da die Daten-Kupplungseinrichtung auch ohne einen Betrieb der Leistungs-Kupplungseinrichtung den Datenstrom übermitteln kann. Insbesondere können die ersten Leistungskontaktelemente und die ersten Datenkontaktelemente an gegenüberliegenden Seiten des ersten Endes der Steckkupplungsvorrichtung ausgebildet sein. Insbesondere können die zweiten Leistungskontaktelemente und die zweiten Datenkontaktelemente an gegenüberliegenden Seiten des zweiten Endes der Steckkupplungsvorrichtung ausgebildet sein.

In einer bevorzugten Ausführungsform umfasst die Leistungs-Kupplungseinrichtung der Steckkupplungsvorrichtung zumindest zwei, vorzugsweise genau zwei, erste Leistungskontaktelemente an dem ersten Ende zur Herstellung eines elektrischen Kontakts mit dem ersten RJ-Steckverbinder und zumindest zwei, vorzugsweise genau zwei, zweite Leistungskontaktelemente an dem zweiten Ende zur Herstellung eines elektrischen Kontakts mit dem zweiten RJ-Steckverbinder. Die zumindest zwei ersten Leistungskontaktelemente können hierbei an einer gegenüberliegenden Seite des ersten Endes bezüglich der ersten Datenkontaktelemente angeordnet sein. Dies bedeutet, dass die ersten Datenkontaktelemente an einer ersten bzw. unteren Seite des ersten Endes angeordnet sind, während die ersten Leistungskontaktelemente an einer zweiten bzw. oberen Seite des ersten Endes angeordnet sind, wobei die erste Seite des ersten Endes der zweiten Seite des ersten Endes gegenüberliegt. Die zumindest zwei zweiten Leistungskontaktelemente können an einer gegenüberliegenden Seite des zweiten Endes bezüglich der zweiten Datenkontaktelemente angeordnet sein. Dies bedeutet, dass die zweiten Datenkontaktelemente an einer ersten bzw. unteren Seite des zweiten Endes angeordnet sind, während die zweiten Leistungskontaktelemente an einer zweiten bzw. oberen Seite des zweiten Endes angeordnet sind, wobei die erste Seite des zweiten Endes der zweiten Seite des zweiten Endes gegenüberliegt. Durch eine solche Anordnung kann ein mögliches Übersprechen bzw. eine mögliche Interferenz zwischen Leistungskontaktelementen und Datenkontaktelementen verhindert bzw. reduziert werden. Die erste Seite des ersten Endes und die erste Seite des zweiten Endes können hierbei an einer gleichen Seite der Steckkupplungsvorrichtung ausgebildet sein.

In einer weiteren Ausführungsform ist die Leistungs-Kupplungseinrichtung ferner ausgelegt, bei zumindest 48 V DC bzw. AC eine Leistung von minimal 95W, bevorzugt mindestens 110W, weiter bevorzugt mindestens 145W und/oder maximal 200W, bevorzugt maximal 170W, weiter bevorzugt maximal 150W zu übertragen. Die Leistungs-Kupplungseinrichtung kann ferner ausgelegt sein, bei zumindest 48 V DC bzw. AC einen Strom von minimal 2A, bevorzugt mindestens 2.5A, weiter bevorzugt mindestens 3A und/oder maximal 10A, bevorzugt maximal 5A, weiter bevorzugt maximal 4A zu übertragen.

In einer weiteren Ausführungsform verbindet die Daten-Kupplungseinrichtung der Steckkupplungsvorrichtung die Vielzahl von Datenleitern des ersten RJ-Steckverbinders gekreuzt mit der Vielzahl von Datenleitern des zweiten RJ-Steckverbinders verbindet, wobei die Daten-Kupplungseinrichtung Datenkontaktelemente an dem ersten Ende zur Herstellung einer Datenverbindung mit dem ersten RJ-Steckverbinder gekreuzt mit Datenkontaktelementen an dem zweiten Ende zur Herstellung einer Datenverbindung mit dem zweiten RJ-Steckverbinder verbindet.

Die Leistungs-Kupplungseinrichtung der Steckkupplungsvorrichtung verbindet die Vielzahl von Leistungsleitern des ersten RJ-Steckverbinders gekreuzt mit der Vielzahl von Leistungsleitern des zweiten RJ-Steckverbinders verbindet, wobei die Leistungs-Kupplungseinrichtung Leistungskontaktelemente an dem ersten Ende zur Herstellung eines elektrischen Kontakts mit dem ersten RJ-Steckverbinder gekreuzt mit Leistungskontaktelementen an dem zweiten Ende zur Herstellung eines elektrischen Kontakts mit dem zweiten RJ-Steckverbinder verbindet.

Die Daten-Kupplungseinrichtung ist zumindest teilweise auf einer ersten Leiterplatine ausgebildet und die Leistungs-Kupplungseinrichtung zumindest teilweise auf einer zweiten Leiterplatine ausgebildet. Die erste Leiterplatine kann hierbei insbesondere ausgebildet sein, mit den ersten und zweiten Datenkontaktelementen verbunden zu werden. Zudem kann die erste Leiterplatine ausgebildet sein, die ersten und zweiten Datenkontaktelemente gekreuzt zu verbinden. Die zweite Leiterplatine kann hierbei insbesondere ausgebildet sein, mit den ersten und zweiten Leistungskontaktelementen verbunden zu werden. Zudem kann die zweite Leiterplatine ausgebildet sein, die ersten und zweiten Leistungskontaktelemente gekreuzt zu verbinden. Durch einen solchen Aufbau auf zwei getrennten Leiterplatinen kann ein modulares Herstellen der Steckkupplungsvorrichtung ermöglicht werden und ferner ein mögliches Übersprechen bzw. eine mögliche Interferenz zwischen Daten-Kupplungseinrichtung und Leistungs-Kupplungseinrichtung verhindert bzw. reduziert werden.

In einer weiteren Ausführungsform ist die Steckkupplungsvorrichtung Power-over-Ethernet - kompatibel ausgebildet. Hierfür ist die Daten-Kupplungseinrichtung ausgebildet, auch einen Betriebsstrom für ein elektrisches Gerät zu übertragen und somit teilweise die Funktion der Leistungs-Kupplungseinrichtung zu übernehmen. Hierdurch wird es möglich, zusätzlich auch Geräte mit elektrischem Strom zu versorgen, die ihren Strom per Power-over-Ethernet beziehen. Hierfür ist die Daten-Kupplungseinrichtung mindestens IEEE 802.3bt kompatibel ausgelegt. In einer weiteren Ausführungsform ist die Daten-Kupplungseinrichtung ausgelegt, einen Strom von mindestens 2 A, bevorzugt mindestens 3 A, am meisten bevorzugt mindestens 3,75 A und maximal 10 A, bevorzugt maximal 5 A, am meisten bevorzugt maximal 4 A bei jeweils zumindest 45 V DC oder 30 V AC, bevorzugt 75 V DC oder 50 V AC und maximal 150 V DC oder 100 V AC, bevorzugt maximal 90 V DC oder 60 V AC zu übertragen.

In einer weiteren Ausführungsform ist die Steckkupplungsvorrichtung ausgebildet, einen ersten RJ-45 Steckverbinder und einen zweiten RJ-45 Steckverbinder zu kuppeln. Hierbei ist die Steckkupplungsvorrichtung insbesondere ausgebildet, den ersten RJ-45 Steckverbinder und den zweiten RJ-45 Steckverbinder zu kuppeln, wenn der erste RJ-45 Steckverbinder und der zweite RJ-45 Steckverbinder jeweils mit oder ohne gesonderte Leistungsleiter ausgebildet sind.

In einer weiteren Ausführungsform umfasst die Steckkupplungsvorrichtung ferner ein Gehäuse, wobei das Gehäuse zwei im Wesentlichen gleichteilige Gehäuseschalen umfasst und das Gehäuse bzw. die zwei Gehäuseschalen die Steckkupplungsvorrichtung bzw. die Daten-Kupplungseinrichtung und die Leistungskupplungseinrichtung zumindest teilweise umgibt. "Im Wesentlichen" bedeutet in diesem Sinne umfassend kleiner, herstellungsbedingter Abweichungen. Durch eine gleichteilige Ausbildung der zwei Gehäuseschalen wird ein vereinfachter und kostengünstiger Herstellungsprozess des Gehäuses ermöglicht. Die Gehäuseschalen können ferner ausgebildet sein, um in einem Betriebszustand der Gehäuseschalen, in dem die zwei Gehäuseschalen die Steckkupplungsvorrichtung bzw. die Daten-Kupplungseinrichtung und die Leistungskupplungseinrichtung zumindest teilweise umgeben, miteinander in Eingriff zu gelangen, um ein gegenseitiges Verrutschen der zwei Gehäuseschalen zu blockieren. Die zwei Gehäuseschalen können ferner ausgebildet sein, um in dem Betriebszustand mit der Steckkupplungsvorrichtung in Eingriff zu gelangen, so dass ein relatives Verrutschen zwischen Steckkupplungsvorrichtung und Gehäuseschale blockiert wird. Die zwei Gehäuseschalen können weiter mindestens einen Rastmechanismus aufweisen, welcher ausgelegt ist, um mit der Steckkupplungsvorrichtung in dem Betriebszustand der Gehäuseschalen, wie oben definiert, zu verrasten und somit die Gehäuseschalen an der Steckkupplungsvorrichtung lösbar zu befestigen. Somit wird ein sicherer Sitz des Gehäuses an der Steckkupplungsvorrichtung gewährleistet. Das Gehäuse kann dabei die Steckkupplungsvorrichtung vor Beschädigungen und externen Einwirkungen schützen, und die Steckkupplungsvorrichtung elektrisch nach außen isolieren.

In einer weiteren Ausführungsform umfasst die Steckkupplungsvorrichtung ferner ein Schirmelement, welches die Steckkupplungsvorrichtung bzw. die Daten-Kupplungseinrichtung und die Leistungskupplungseinrichtung zumindest teilweise umgibt und im Wesentlichen von äußeren elektromagnetischen Feldern abschirmt. Das Schirmelement kann hierbei aus einem Metall oder leitendem Kunststoff bzw. Material bestehen, wodurch das Schirmelement als Faraday'scher Käfig die Steckkupplungsvorrichtung bzw. die Daten-Kupplungseinrichtung und die Leistungskupplungseinrichtung umgibt und somit nach außen abschirmt. Das Schirmelement kann mehrstückig ausgebildet sein und das Gehäuse zumindest teilweise umgeben. Das Schirmelement kann hierbei mit dem Gehäuse und/oder der Steckkupplungsvorrichtung in einem Betriebszustand des Schirmelements, in dem das Schirmelement die Steckkupplungsvorrichtung bzw. die Daten-Kupplungseinrichtung und die Leistungskupplungseinrichtung zumindest teilweise umgibt, in Eingriff gelangen, um ein Verrutschen des Schirmelements relativ zu der Steckkupplungsvorrichtung zu blockieren. In einer bevorzugten Ausführungsform ist das Gehäuse auch als Schirmelement ausgebildet, und somit muss ein separates Schirmelement nicht vorgesehen sein, wodurch der Herstellungsprozess der Steckkupplungsvorrichtung vereinfacht wird.

In einer weiteren Ausführungsform umfasst die Steckkupplungsvorrichtung ferner eine Rasteinrichtung, welche ausgebildet ist, die Steckkupplungsvorrichtung an einem komplementären Einrastmechanismus eines externen Befestigungsrahmens zu befestigen. Die Rasteinrichtung kann insbesondere an dem Gehäuse und/oder dem Schirmelement ausgebildet sein. Der externe Befestigungsrahmen kann hierbei ein beliebiger Gegenstand sein, an welchem die Steckkupplungsvorrichtung befestigt werden soll, wie z.B. ein Frame, eine Tischdose oder ein Schaltkasten bzw. Schaltschrank. Die Rasteinrichtung ist hierbei nicht auf einen Rastmechanismus beschränkt, sondern kann durch eine beliebige Befestigungsmethode verwirklicht werden, wie z.B. Kleben, Klemmen, Schrauben, Pressen oder einen anderweitigen Reibsitz.

Ein weiterer Aspekt betrifft ein Verfahren gemäß Anspruch 10 zur Herstellung einer Kupplung zwischen einem ersten RJ-Steckverbinder und einem zweiten RJ-Steckverbinder, umfassend ein Bereitstellen einer Steckkupplungsvorrichtung zur Aufnahme des ersten RJ-Steckverbinders an einem ersten Ende und des zweiten RJ-Steckverbinders an einem zweiten Ende, wobei die Steckkupplungsvorrichtung eine Daten-Kupplungseinrichtung zur Verbindung einer Vielzahl von Datenleitern des ersten RJ-Steckverbinders mit einer Vielzahl von Datenleitern des zweiten RJ-Steckverbinders und eine Leistungs-Kupplungseinrichtung zur Verbindung einer Vielzahl von Leistungsleitern des ersten RJ-Steckverbinders mit einer Vielzahl von Leistungsleitern des zweiten RJ-Steckverbinders umfasst, wobei die Daten-Kupplungseinrichtung und die Leistungs-Kupplungseinrichtung elektrisch voneinander getrennt ausgebildet sind. Das Verfahren umfasst ferner ein Aufnehmen des ersten RJ-Steckverbinders an dem ersten Ende und ein Aufnehmen des zweiten RJ-Steckverbinders an dem zweiten Ende.

Hierbei können der erste und der zweite Steckverbinder ein beliebiges Familienmitglied der RJ-Steckverbinderkategorie sein, wobei der erste und der zweite RJ-Steckverbinder bevorzugt der gleichen RJ-Steckverbinderkategorie angehören. Insbesondere kann der erste RJ-Steckverbinder entlang einer ersten Verbindungsrichtung an dem ersten Ende aufgenommen werden und der zweite RJ-Steckverbinder entlang einer zweiten Verbindungsrichtung an dem zweiten Ende aufgenommen werden. Hierbei verlaufen die erste Verbindungsrichtung und die zweite Verbindungsrichtung bevorzugt parallel zueinander. Es ist jedoch ebenfalls möglich, dass die erste und zweite Verbindungsrichtung nicht parallel zueinander verlaufen, wodurch eine angewinkelte Steckkupplungsvorrichtung ermöglicht wird.

Die Daten-Kupplungseinrichtung ist ausgelegt, einen Datenstrom des ersten RJ-Steckverbinders an den zweiten RJ-Steckverbinder und umgekehrt zu übermitteln. Hierfür kann die Daten-Kupplungseinrichtung an dem ersten Ende ein erstes Datenkontaktelement für jeden der Vielzahl von Datenleitern des ersten RJ-Steckverbinders aufweisen, wobei jedes erste Datenkontaktelement ausgelegt ist mit genau einem zugeordneten Datenleiter des ersten RJ-Steckverbinders in Kontakt zu gelangen. Die Daten-Kupplungseinrichtung kann auch an dem zweiten Ende ein zweites Datenkontaktelement für jeden der Vielzahl von Datenleitern des zweiten RJ-Steckverbinders aufweisen, wobei jedes zweite Datenkontaktelement ausgelegt ist mit genau einem zugeordneten Datenleiter des zweiten RJ-Steckverbinders in Kontakt zu gelangen. Die Daten-Kupplungseinrichtung ist ferner aufgelegt, jeden der ersten Datenkontaktelemente mit jeweils einem weiten Datenkontaktelement gekreuzt in Verbindung zu bringen, wodurch eine Übertragung des Datenstroms von dem ersten RJ-Steckverbinder auf den zweiten RJ-Steckverbinder und umgekehrt ermöglicht wird. "Gekreuzt" bedeutet in diesem Sinne, dass in einem planaren Schaltdiagramm der Daten-Kupplungseinrichtung jede imaginäre Gerade, welche ein erstes Datenkontaktelement und das zugeordnete zweite Datenkontaktelement verbindet, jede weitere imaginäre Gerade, welche jeweils ein weiteres erstes Datenkontaktelement mit dem entsprechend zugeordneten zweiten Datenkontaktelement verbindet, kreuzt. Insbesondere sind dem Fachmann gekreuzte Kontakte aus der Crosskabel-Technologie bekannt, wobei bei den ersten Datenkontaktelementen oder den zweiten Datenkontaktelementen gewisse Datenkontaktelemente bzw. Kontaktadern auf bekannte Art und Weise vertauscht sind.

Die Leistungs-Kupplungseinrichtung ist ausgelegt, einen Strom zur Betreibung eines elektrischen Geräts von dem ersten RJ-Steckverbinder an den zweiten RJ-Steckverbinder und umgekehrt zu übertragen. Hierfür weisen jeweils der erste RJ-Steckverbinder und der zweite RJ-Steckverbinder gesonderte Leistungsleiter zur Leitung des Stroms auf, die getrennt von den Datenleitern ausgebildet sind. Die Leistungs-Kupplungseinrichtung kann an dem ersten Ende ein erstes Leistungskontaktelement für jeden der Vielzahl von Leistungsleitern des ersten RJ-Steckverbinders aufweisen, wobei jedes erste Leistungskontaktelement ausgelegt ist mit genau einem zugeordneten Leistungsleiter des ersten RJ-Steckverbinders in Kontakt zu gelangen. Die Leistungs-Kupplungseinrichtung kann auch an dem zweiten Ende ein zweites Leistungskontaktelement für jeden der Vielzahl von Leistungsleitern des zweiten RJ-Steckverbinders aufweisen, wobei jedes zweite Leistungskontaktelement ausgelegt ist mit genau einem zugeordneten Leistungsleiter des zweiten RJ-Steckverbinders in Kontakt zu gelangen. Die Leistungs-Kupplungseinrichtung ist ferner aufgelegt, jeden der ersten Leistungskontaktelemente mit jeweils einem zweiten Leistungskontaktelement gekreuzt in Verbindung zu bringen, wodurch eine Übertragung des Stroms von dem ersten RJ-Steckverbinder auf den zweiten RJ-Steckverbinder und umgekehrt ermöglicht wird. "Gekreuzt" bedeutet in diesem Sinne, dass in einem planaren Schaltdiagramm der Leistungs-Kupplungseinrichtung jede imaginäre Gerade, welche ein erstes Leistungskontaktelement und das zugeordnete zweite Leistungskontaktelement verbindet, jede weitere imaginäre Gerade, welche jeweils ein weiteres erstes Leistungskontaktelement mit dem entsprechend zugeordneten zweiten Leistungskontaktelement verbindet, kreuzt. Insbesondere sind dem Fachmann gekreuzte Kontakte aus der Crosskabel-Technologie bekannt, wobei bei den ersten Leistungskontaktelementen oder den zweiten Leistungskontaktelementen gewisse Leistungskontaktelemente bzw. Leistungsadern auf bekannte Art und Weise vertauscht sind.

Die Daten-Kupplungseinrichtung und die Leistungs-Kupplungseinrichtung sind hierbei elektrisch voneinander getrennt ausgebildet. Insbesondere sind die Leistungskontaktelemente und die Datenkontaktelemente an jeweils dem ersten und dem zweiten Ende separat ausgebildet, so dass eine Datenübertragung über die Daten-Kupplungseinrichtung ohne Betrieb der Leistungs-Kupplungseinrichtung und umgekehrt möglich ist. Durch die getrennte Ausbildung von Daten-Kupplungseinrichtung und Leistungs-Kupplungseinrichtung ist ein effizienter Betrieb von elektrischen Geräten möglich, die ihre Daten und ihren Strom über einen RJ-Steckverbinder beziehen. Zudem ist es ferner möglich, auch RJ-Steckverbinder ohne gesonderte Leistungsleiter miteinander zu kuppeln, da die Daten-Kupplungseinrichtung auch ohne einen Betrieb der Leistungs-Kupplungseinrichtung den Datenstrom übermitteln kann.

In einer bevorzugten Ausführungsform umfasst das Verfahren ein Herstellen eines elektrischen Kontakts der Steckkupplungsvorrichtung mit dem ersten RJ-Steckverbinder und ein Herstellen eines elektrischen Kontakts der Steckkupplungsvorrichtung mit dem zweiten RJ-Steckverbinder. Hierbei umfasst die Leistungs-Kupplungseinrichtung der Steckkupplungsvorrichtung zumindest zwei, bevorzugt genau zwei, erste Leistungskontaktelemente an dem ersten Ende zur Herstellung eines elektrischen Kontakts mit dem ersten RJ-Steckverbinder und zumindest zwei, bevorzugt genau zwei, zweite Leistungskontaktelemente an dem zweiten Ende zur Herstellung eines elektrischen Kontakts mit dem zweiten RJ-Steckverbinder. Die zumindest zwei ersten Leistungskontaktelemente könnenhierbei an einer gegenüberliegenden Seite des ersten Endes bezüglich der ersten Datenkontaktelemente angeordnet sein. Dies bedeutet, dass die ersten Datenkontaktelemente an einer ersten bzw. unteren Seite des ersten Endes angeordnet sind, während die ersten Leistungskontaktelemente an einer zweiten bzw. oberen Seite des ersten Endes angeordnet sind, wobei die erste Seite des ersten Endes der zweiten Seite des ersten Endes gegenüberliegt. Die zumindest zwei zweiten Leistungskontaktelemente können an einer gegenüberliegenden Seite des zweiten Endes bezüglich der zweiten Datenkontaktelemente angeordnet sein. Dies bedeutet, dass die zweiten Datenkontaktelemente an einer ersten bzw. unteren Seite des zweiten Endes angeordnet sind, während die zweiten Leistungskontaktelemente an einer zweiten bzw. oberen Seite des zweiten Endes angeordnet sind, wobei die erste Seite des zweiten Endes der zweiten Seite des zweiten Endes gegenüberliegt. Durch eine solche Anordnung kann ein mögliches Übersprechen bzw. eine mögliche Interferenz zwischen Leistungskontaktelementen und Datenkontaktelementen verhindert bzw. reduziert werden. Die erste Seite des ersten Endes und die erste Seite des zweiten Endes können hierbei an einer gleichen Seite der Steckkupplungsvorrichtung ausgebildet sein.

In einer weiteren Ausführungsform verbindet die Daten-Kupplungseinrichtung der Steckkupplungsvorrichtung die Vielzahl von Datenleitern des ersten RJ-Steckverbinders gekreuzt mit der Vielzahl von Datenleitern des zweiten RJ-Steckverbinders verbindet.

Die Leistungs-Kupplungseinrichtung der Steckkupplungsvorrichtung verbindet die Vielzahl von Leistungsleitern des ersten RJ-Steckverbinders gekreuzt mit der Vielzahl von Leistungsleitern des zweiten RJ-Steckverbinders verbindet.

Die Daten-Kupplungseinrichtung ist zumindest teilweise auf einer ersten Leiterplatine ausgebildet und die Leistungs-Kupplungseinrichtung zumindest teilweise auf einer zweiten Leiterplatine ausgebildet. Die erste Leiterplatine kann hierbei insbesondere ausgebildet sein, mit den ersten und zweiten Datenkontaktelementen verbunden zu werden. Zudem kann die erste Leiterplatine ausgebildet sein, die ersten und zweiten Datenkontaktelemente gekreuzt zu verbinden. Die zweite Leiterplatine kann hierbei insbesondere ausgebildet sein, mit den ersten und zweiten Leistungskontaktelementen verbunden zu werden. Zudem kann die zweite Leiterplatine ausgebildet sein, die ersten und zweiten Leistungskontaktelemente gekreuzt zu verbinden. Durch einen solchen Aufbau auf zwei getrennten Leiterplatinen kann ein modulares Herstellen der Steckkupplungsvorrichtung ermöglicht werden und ferner ein mögliches Übersprechen bzw. eine mögliche Interferenz zwischen Daten-Kupplungseinrichtung und Leistungs-Kupplungseinrichtung verhindert bzw. reduziert werden.

In einer weiteren Ausführungsform ist die Steckkupplungsvorrichtung Power-over-Ethernet - kompatibel ausgebildet. Hierfür ist die Daten-Kupplungseinrichtung ausgebildet, auch einen Betriebsstrom für ein elektrisches Gerät zu übertragen und somit teilweise die Funktion der Leistungs-Kupplungseinrichtung zu übernehmen. Hierdurch wird es möglich, zusätzlich auch Geräte mit elektrischem Strom zu versorgen, die ihren Strom per Power-over-Ethernet beziehen. Hierfür ist die Daten-Kupplungseinrichtung mindestens IEEE 802.3bt kompatibel ausgelegt. In einer weiteren Ausführungsform ist die Daten-Kupplungseinrichtung ausgelegt, einen Strom von mindestens 2 A, bevorzugt mindestens 3 A, am meisten bevorzugt mindestens 3,75 A und maximal 10 A, bevorzugt maximal 5 A, am meisten bevorzugt maximal 4 A bei jeweils zumindest 45 V DC oder 30 V AC, bevorzugt 75 V DC oder 50 V AC und maximal 150 V DC oder 100 V AC, bevorzugt maximal 90 V DC oder 60 V AC zu übertragen.

In einer weiteren Ausführungsform ist die Steckkupplungsvorrichtung ausgebildet, einen ersten RJ-45 Steckverbinder und einen zweiten RJ-45 Steckverbinder zu kuppeln. Hierbei ist die Steckkupplungsvorrichtung insbesondere ausgebildet, den ersten RJ-45 Steckverbinder und den zweiten RJ-45 Steckverbinder zu kuppeln, wenn der erste RJ-45 Steckverbinder und der zweite RJ-45 Steckverbinder jeweils mit oder ohne gesonderten Leistungsleitern ausgebildet sind.

In einer weiteren Ausführungsform umfasst die Steckkupplungsvorrichtung ferner ein Gehäuse, wobei das Gehäuse zwei im Wesentlichen gleichteilige Gehäuseschalen umfasst und das Gehäuse die Steckkupplungsvorrichtung zumindest teilweise umgibt. "Im Wesentlichen" bedeutet in diesem Sinne umfassend kleiner, herstellungsbedingter Abweichungen. Durch eine gleichteilige Ausbildung der zwei Gehäuseschalen wird ein vereinfachter und kostengünstiger Herstellungsprozess des Gehäuses ermöglicht. Die Gehäuseschalen können ferner ausgebildet sein, um in einem Betriebszustand der Gehäuseschalen, in dem die zwei Gehäuseschalen die Steckkupplungsvorrichtung zumindest teilweise umgeben, miteinander in Eingriff zu gelangen, um ein gegenseitiges Verrutschen der zwei Gehäuseschalen zu blockieren. Die zwei Gehäuseschalen können ferner ausgebildet sein, um in dem Betriebszustand der Gehäuseschalen, wie oben definiert, mit der Steckkupplungsvorrichtung in Eingriff zu gelangen, so dass ein relatives Verrutschen zwischen Steckkupplungsvorrichtung und Gehäuseschale blockiert wird. Die zwei Gehäuseschalen können weiterhin mindestens einen Rastmechanismus aufweisen, welcher ausgelegt ist, um mit der Steckkupplungsvorrichtung in dem Betriebszustand zu verrasten und somit die Gehäuseschalen an der Steckkupplungsvorrichtung lösbar zu befestigen. Somit wird ein sicherer Sitz des Gehäuses an der Steckkupplungsvorrichtung gewährleistet. Das Gehäuse kann dabei die Steckkupplungsvorrichtung vor Beschädigungen und externen Einwirkungen schützen, und die Steckkupplungsvorrichtung elektrisch nach außen isolieren.

In einer weiteren Ausführungsform umfasst die Steckkupplungsvorrichtung ferner ein Schirmelement, welches die Steckkupplungsvorrichtung zumindest teilweise umgibt und von äußeren elektromagnetischen Feldern abschirmt. Das Schirmelement kann hierbei aus einem Metall oder leitendem Kunststoff bzw. Material bestehen, wodurch das Schirmelement als Faraday'scher Käfig die Steckkupplungsvorrichtung umgibt und somit nach außen abschirmt. Das Schirmelement kann mehrstückig ausgebildet sein und das Gehäuse zumindest teilweise umgeben. Das Schirmelement kann hierbei mit dem Gehäuse und/oder der Steckkupplungsvorrichtung in einem Betriebszustand des Schirmelements, in dem das Schirmelement die Steckkupplungsvorrichtung zumindest teilweise umgibt, in Eingriff gelangen, um ein Verrutschen des Schirmelements relativ zu der Steckkupplungsvorrichtung zu blockieren. In einer bevorzugten Ausführungsform ist das Gehäuse auch als Schirmelement ausgebildet, und somit muss ein separates Schirmelement nicht vorgesehen sein, wodurch der Herstellungsprozess der Steckkupplungsvorrichtung vereinfacht wird.

In einer weiteren Ausführungsform umfasst das Verfahren ferner ein Befestigen der Steckkupplungsvorrichtung an einem komplementären Einrastmechanismus eines Befestigungsrahmens. Hierfür umfasst die Steckkupplungsvorrichtung ferner eine Rasteinrichtung, welche ausgebildet ist, die Steckkupplungsvorrichtung an dem komplementären Einrastmechanismus des Befestigungsrahmens zu befestigen. Die Rasteinrichtung kann insbesondere an dem Gehäuse und/oder dem Schirmelement ausgebildet sein. Der Befestigungsrahmen kann hierbei ein beliebiger Gegenstand sein, an welchem die Steckkupplungsvorrichtung befestigt werden soll, wie z.B. ein Frame, eine Tischdose oder ein Schaltkasten bzw. Schaltschrank. Die Rasteinrichtung ist hierbei nicht auf einen Rastmechanismus beschränkt, sondern kann durch eine beliebige Befestigungsmethode verwirklicht werden, wie z.B. Kleben, Klemmen, Schrauben, Pressen oder einen anderweitigen Reibsitz.

Ein weiterer Aspekt betrifft eine Verwendung einer Steckkupplungsvorrichtung gemäß einer der oben beschriebenen Steckkupplungsvorrichtungen zum Kuppeln eines ersten RJ-Steckverbinders mit einem zweiten RJ-Steckverbinder.

Die Erfindung wird nachfolgend anhand von in Figuren gezeigten exemplarischen Ausführungsformen näher beschrieben. Es zeigen:
- **Figur 1:**: Datenkontaktelemente und Leistungskontaktelemente einer Steckkupplungs-vorrichtung in einem unmontierten Zustand;
- **Figur 2:**: Steckkupplungsvorrichtung gemäß Figur 1 mit verbindendem PCB in einem unmontierten Zustand;
- **Figur 3:**: Steckkupplungsvorrichtung mit montierten Datenkontaktelementen, Leistungskontaktelementen und verbindendem PCB;
- **Figur 4A und**: Steckkupplungsvorrichtung gemäß Figur 3 mit einem und mit zwei
- **4B:**: montierten Gehäuseschalen;
- **Figur 5:**: Steckkupplungsvorrichtung gemäß Figur 4B mit montiertem Schirmelement.

**Figur 1** zeigt die Anordnung von ersten Datenkontaktelementen 3A und zweiten Datenkontaktelementen **3B,** sowie von ersten Leistungskontaktelementen **2A** und zweiten Leistungskontaktelementen **2B** einer Steckkupplungsvorrichtung **1.** Die Steckkupplungsvorrichtung **1** ist in dieser exemplarischen Ausführungsform insbesondere ausgebildet, um einen ersten RJ-45 Steckverbinder (nicht gezeigt) mit einem zweiten RJ-45 Steckverbinder (nicht gezeigt) zu kuppeln. Die ersten und zweiten Datenkontaktelemente weisen jeweils Datenkontakte **3A₁** bis **3As** und **3B₁** bis **3B₈** auf, welche exemplarisch in Figur 1 anhand von **3A₁** und **3B₁** gezeigt sind. Die ersten und zweiten Datenkontaktelemente **3A, 3B** sind an einer Grundplatte **4** des Steckverbinders angeordnet, wobei die Grundplatte **4** eine untere Seite der Steckkupplungsvorrichtung **1** definiert. Die Grundplatte **4** besteht aus einem elektrisch isolierenden Material, bevorzugt elektromagnetisch isolierendem Material, wobei die Grundplatte ausgebildet ist, die ersten Datenkontaktelemente **3A** elektrisch von den zweiten Datenkontaktelementen **3B** zu isolieren. Die Grundplatte **4** kann bevorzugt einstückig ausgebildet werden und kann ferner Positionselemente **4A** aufweisen, welche zur Positionierung einer Leiterplatine **5** (siehe Figur 2 und folgende) in komplementären Positionselement-Aufnahmen **5A** der Leiterplatine **5** aufgenommen werden. Die ersten Datenkontaktelemente **3A** sind an einem ersten Ende der Steckkupplungsvorrichtung **1** angeordnet und ausgelegt, mit Datenleitern des ersten RJ-45 Steckverbinders in Kontakt zu gelangen. Die ersten Datenkontaktelemente **3A** sind hierzu ferner zumindest teilweise federnd ausgebildet, um einen guten Kontakt zu der Datenleitern des ersten RJ-45 Steckverbinders zu gewährleisten. Die zweiten Datenkontaktelemente **3B** sind an einem zweiten Ende der Steckkupplungsvorrichtung **1** angeordnet und ausgelegt, mit Datenleitern des zweiten RJ-45 Steckverbinders in Kontakt zu gelangen. Die zweiten Datenkontaktelemente **3B** sind hierzu ferner zumindest teilweise federnd ausgebildet, um einen guten Kontakt zu der Datenleitern des zweiten RJ-45 Steckverbinders zu gewährleisten.

Die ersten und zweiten Leistungskontaktelemente **2A, 2B** sind in Figur 1 schwebend angeordnet dargestellt, da diese mit der Leiterplatine **5** verbunden sind, welche in Figur 2 und folgende gezeigt wird. Insbesondere sind die ersten und zweiten Leistungskontaktelemente **2A, 2B** in der gezeigten Ausführungsform nicht physisch mit der Grundplatte **4** verbunden, sondern durch ein isolierendes Gas bzw. Luft von der Grundplatte **4** getrennt, um eine gute Isolierung der ersten und zweiten Leistungskontaktelemente **2A, 2B** innerhalb der Steckkupplungsvorrichtung **1** zu gewährleisten. In weiteren Ausführungsformen können die ersten und zweiten Leistungskontaktelemente **2A, 2B** auch in der Grundplatte **4** gelagert werden, um eine strukturelle Stabilität der Steckkupplungsvorrichtung **1** zu erhöhen. Die ersten Leistungskontaktelemente **2A** sind an einem ersten Ende der Steckkupplungsvorrichtung **1** angeordnet und ausgelegt, mit Leistungsleitern des ersten RJ-45 Steckverbinders in Kontakt zu gelangen. Die ersten Leistungskontaktelemente **2A** sind hierzu ferner zumindest teilweise federnd, insbesondere als federnde Kontaktbügel ausgebildet, um einen guten Kontakt zu den Leistungsleitern des ersten RJ-45 Steckverbinders zu gewährleisten. Die federnden Kontaktbügel der ersten Leistungskontaktelemente **2A** sind hierbei an einer oberen Seite der Steckkupplungsvorrichtung **1** ausgebildet. Somit sind die ersten federnden Datenkontaktelemente **3A** und die ersten federnden Leistungskontaktelemente **2A** bevorzugt an gegenüberliegenden Seiten, jeweils der unteren und oberen Seite der Steckkupplungsvorrichtung **1** ausgebildet, so dass nach einer Aufnahme des ersten RJ-45 Steckverbinders eine Federwirkung der ersten Datenkontaktelemente **3A** entgegen einer Federwirkung der ersten Leistungskontaktelemente **2A** wirkt, wodurch ein sicherer Sitz des ersten RJ-45 Steckverbinders und ein guter Kontakt gewährleistet wird. Die zweiten Leistungskontaktelemente **2B** sind an einem zweiten Ende der Steckkupplungsvorrichtung **1** angeordnet und ausgelegt, mit Leistungsleitern des zweiten RJ-45 Steckverbinders in Kontakt zu gelangen. Die zweiten Leistungskontaktelemente **2B** sind hierzu ferner zumindest teilweise federnd, insbesondere als federnde Kontaktbügel ausgebildet, um einen guten Kontakt zu den Leistungsleitern des zweiten RJ-45 Steckverbinders zu gewährleisten. Die federnden Kontaktbügel der zweiten Leistungskontaktelemente **2B** sind hierbei an einer oberen Seite der Steckkupplungsvorrichtung **1** ausgebildet. Somit sind die zweiten federnden Datenkontaktelemente **3B** und die zweiten federnden Leistungskontaktelemente **2B** bevorzugt an gegenüberliegenden Seiten der Steckkupplungsvorrichtung **1** ausgebildet, so dass nach einer Aufnahme des zweiten RJ-45 Steckverbinders eine Federwirkung der zweiten Datenkontaktelemente **3B** entgegen einer Federwirkung der zweiten Leistungskontaktelemente **2B** wirkt, wodurch ein sicherer Sitz des zweiten RJ-45 Steckverbinders und ein guter Kontakt gewährleistet wird.

**Figur 2** zeigt die Steckkupplungsvorrichtung **1** gemäß Figur 1 mit montierter Leiterplatine **5,** gemäß einem Beispiel, das nicht Teil der Erfindung ist. Die Leiterplatine **5** weist hierbei Positionselement-Aufnahmen **5A** auf, welche ausgelegt sind, die Positionselemente **4A** der Grundplatte **4** aufzunehmen und somit ein Verrutschen der Leiterplatine **5** innerhalb der Steckkupplungsvorrichtung **1** zu blockieren bzw. verhindern. Positionselemente **4A** und Positionselement-Aufnahmen **5A** können ferner ausgelegt sein, durch Reibschluss verbunden zu werden, wodurch die Leiterplatine **5** an der Grundplatte **4** befestigt wird. Leiterplatine **5** und Grundplatte **4** können entweder direkt aneinander angeordnet sein, oder durch eine Trennschicht voneinander getrennt sein, z.B. eine Schutzschicht und/oder eine Isolierschicht und/oder eine Lackschicht. Die Datenkontaktelemente **3A, 3B** sind mit der Leiterplatine **5** verbunden, welche die Datenkontaktelemente **3A** gekreuzt mit den Datenkontaktelementen **3B** verbindet.

Dies ist exemplarisch anhand der Datenkontaktelemente **3A₁** und **3B₁** dargestellt, wobei die Datenkontaktelemente **3A₁** und **3B₁** gekreuzt durch die Leiterplatine **5** verbunden sind. Die Datenkontaktelemente **3A, 3B** und deren Verbindung auf der Leiterplatine **5** bilden die Daten-Kupplungseinrichtung **3.** Die Leistungskontaktelemente **2A, 2B** sind mit der Leiterplatine **5** verbunden, welche die Leistungskontaktelemente **2A** gekreuzt mit den Leistungskontaktelementen **2B** verbindet. Die Leistungskontaktelemente **2A, 2B** und deren Verbindung auf der Leiterplatine **5** bilden die Leistungs-Kupplungseinrichtung **2.**

**Figur 3** zeigt die Steckkupplungsvorrichtung **1** gemäß Figur 2 mit montiertem Strukturelement **6.** Strukturelement **6** ist auf der Leiterplatine **5** ausgebildet und ausgelegt, die Leistungskontaktelemente **2A, 2B** zu führen und/oder zu stützen. Strukturelement **6** kann hierfür aus dem gleichen Material wie Grundplatte **4** oder einem anderen elektrisch isolierenden Material ausgebildet sein. Das Strukturelement **6** kann durch z.B. Kleben, Klemmen oder Verrasten mit Leiterplatine 5 und/oder der Grundplatte **4** verbunden werden. Das Strukturelement **6** weist ferner vier Führungsschienen **6A** auf, welche ausgelegt sind, die Gehäuseschalen **7** (siehe Figur 4A und 4B) an der Steckkupplungsvorrichtung **1** zu führen und ein Verrutschen der Gehäuseschalen **7** an der Steckkupplungsvorrichtung in mindestens einer Richtung zu blockieren. Das Strukturelement **6** weist ferner Rastnasen **6B** auf, welche ausgelegt sind, um mit komplementären Einrastelementen **7B** (siehe Figur 4A und 4B) der Gehäuseschalen **7** in Eingriff zu gelangen und somit die Gehäuseschalen **7** an der Steckkupplungsvorrichtung **1** zu fixieren.

**Figur 4A** zeigt eine Steckkupplungsvorrichtung **1** gemäß Figur 3 mit einer montierten Gehäuseschale **7.** Die Gehäuseschale **7** ist ausgelegt, um die Steckkupplungsvorrichtung **1** zumindest teilweise zu umgeben und nach außen zu isolieren und vor Beschädigungen zu schützen. Die Gehäuseschale **7** kann hierfür z.B. aus einem isolierenden Kunststoff oder einem Kompositmaterial bestehen. Die Gehäuseschale **7** weist ferner Schienenaufnahmen **7A** auf, um die Führungsschienen **6A** des Strukturelements **6** aufzunehmen. Die Gehäuseschale **7** umfasst ferner _Einrastelemente **7B,** welche mit den Rastnasen **6B** des Strukturelements **6** in Eingriff gelangen können, um die Gehäuseschale **7** an dem Strukturelement **6** der Steckkupplungsvorrichtung **1** zu fixieren. Einrastelemente **7A** und Rastnasen **6A** können jedoch auch durch andere Fixierelemente ersetzt werden, wie z.B. durch einen Klebeabschnitt oder einen Klemmabschnitt. Die Gehäuseschale **7** ist ausgelegt, um zusammen mit einer gleichteiligen Gehäuseschale **7** die Steckkupplungsvorrichtung **1** zumindest teilweise zu umgeben. Hierdurch wird ein Herstellungsprozess der Gehäuseschalen **7** vereinfacht. Die Gehäuseschale **7** weist jeweils mindestens einen Gehäuseschalenvorsprung **7C** und mindestens eine Gehäuseschalenaussparung **7D** auf, wobei die Gehäuseschalenvorsprünge **7C** und die Gehäuseschalenaussparungen **7D** zweier Gehäuseschalen ausgelegt sind, miteinander in Eingriff zu gelangen, um ein Verrutschen der Gehäuseschalen an der Steckkupplungsvorrichtung **1** zu blockieren. **Figur 4B** zeigt eine solche Anordnung, in der die beiden Gehäuseschalen **7** an der Steckkupplungsvorrichtung angeordnet sind und miteinander in Eingriff stehen. Die Gehäuseschalen **7** weisen ferner eine Steckverbinder-Rastnasenaufnahme **7E** auf, welche ausgelegt ist, den Rastmechanismus eines üblichen RJ-45 Steckverbinders aufzunehmen. Die Gehäuseschalen **7** bilden an dem ersten und dem zweiten Ende jeweils eine Steckverbinderaufnahme **8,** zur Aufnahme jeweils eines RJ-45 Steckverbinders. **Figur 5** zeigt eine Steckkupplungsvorrichtung **1** gemäß Figur 4B mit montiertem Schirmelement **9.** Das Schirmelement **9** ist ausgelegt, die Steckkupplungsvorrichtung **1** vor externen elektromagnetischen Feldern zu schützen und ist als Faraday'scher Käfig ausgebildet, welcher die Steckkupplungsvorrichtung **1** zumindest teilweise umgibt. Hierfür kann das Schirmelement **9** aus einem Metall oder einem leitenden Kunststoff ausgebildet sein. Das Schirmelement **9** kann ferner ausgebildet sein, die Steckkupplungsvorrichtung **1** zusätzlich vor Beschädigungen zu schützen.

### Bezugszeichenliste

- 1: Steckkupplungsvorrichtung
- 2: Leistungs-Kupplungseinrichtung
- 2A: erste Leistungskontaktelemente
- 2B: zweite Leistungskontaktelemente
- 3: Daten-Kupplungseinrichtung
- 3A: erste Datenkontaktelemente
- 3A₁ bis 3A₈: Datenkontaktelemente der ersten Datenkontaktelemente
- 3B: zweite Datenkontaktelemente
- 3B₁ bis 3B₈: Datenkontaktelemente der zweiten Datenkontaktelemente
- 4: Grundplatte
- 4A: Positionselement
- 5: Leiterplatine
- 5A: Positionselement-Aufnahme
- 6: Strukturelement
- 6A: Führungsschiene
- 6B: Rastnase
- 7: Gehäuseschale
- 7A: Schienenaufnahme
- 7B: Einrastelement
- 7C: Gehäuseschalenvorsprung
- 7D: Gehäuseschalenaussparung
- 7E: Steckverbinder-Rastnasenaufnahme
- 8: Steckverbinderaufnahme
- 9: Schirmelement

## Patentansprüche

1. Steckkupplungsvorrichtung (1) zur Aufnahme eines ersten RJ-Steckverbinders an einem ersten Ende und eines zweiten RJ-Steckverbinders an einem zweiten Ende, umfassend
eine Daten-Kupplungseinrichtung (3) zur Verbindung einer Vielzahl von Datenleitern des ersten RJ-Steckverbinders mit einer Vielzahl von Datenleitern des zweiten RJ-Steckverbinders; und
eine Leistungs-Kupplungseinrichtung (2) zur Verbindung einer Vielzahl von Leistungsleitern des ersten RJ-Steckverbinders mit einer Vielzahl von Leistungsleitern des zweiten RJ-Steckverbinders, **dadurch gekennzeichnet, dass** die Steckkupplungsvorrichtung eine erste Leiterplatine und eine zweite Leiterplatine umfasst, und dass die Leistungs-Kupplungseinrichtung (2) die Vielzahl von Leistungsleitern des ersten RJ-Steckverbinders gekreuzt mit der Vielzahl von Leistungsleitern des zweiten RJ-Steckverbinders verbindet, wobei die Leistungs-Kupplungseinrichtung (2) Leistungskontaktelemente (2A) an dem ersten Ende zur Herstellung eines elektrischen Kontakts mit dem ersten RJ-Steckverbinder gekreuzt mit Leistungskontaktelementen (2B) an dem zweiten Ende zur Herstellung eines elektrischen Kontakts mit dem zweiten RJ-Steckverbinder verbindet,
wobei die Daten-Kupplungseinrichtung (3) und die Leistungs-Kupplungseinrichtung (2) elektrisch voneinander getrennt ausgebildet sind,
wobei die Daten-Kupplungseinrichtung (3) zumindest teilweise auf der ersten Leiterplatine ausgebildet ist, und
wobei die Leistungs-Kupplungseinrichtung (2) zumindest teilweise auf der zweiten Leiterplatine ausgebildet ist.

2. Steckkupplungsvorrichtung (1) nach Anspruch 1, wobei die Leistungs-Kupplungseinrichtung (2) umfasst:
zumindest zwei Leistungskontaktelemente (2A) an dem ersten Ende zur Herstellung eines elektrischen Kontakts mit dem ersten RJ-Steckverbinder; und
zumindest zwei Leistungskontaktelemente (2B) an dem zweiten Ende zur Herstellung eines elektrischen Kontakts mit dem zweiten RJ-Steckverbinder.

3. Steckkupplungsvorrichtung (1) nach einem der vorangegangenen Ansprüche, wobei die Daten-Kupplungseinrichtung (3) umfasst:
zumindest zwei Datenkontaktelemente (3A) an dem ersten Ende zur Herstellung einer Datenverbindung mit dem ersten RJ-Steckverbinder; und
zumindest zwei Datenkontaktelemente (3B) an dem zweiten Ende zur Herstellung einer Datenverbindung mit dem zweiten RJ-Steckverbinder.

4. Steckkupplungsvorrichtung (1) nach einem der vorangegangenen Ansprüche, wobei die Daten-Kupplungseinrichtung (3) die Vielzahl von Datenleitern des ersten RJ-Steckverbinders gekreuzt mit der Vielzahl von Datenleitern des zweiten RJ-Steckverbinders verbindet,
wobei die Daten-Kupplungseinrichtung (3) Datenkontaktelemente (3A) an dem ersten Ende zur Herstellung einer Datenverbindung mit dem ersten RJ-Steckverbinder gekreuzt mit Datenkontaktelementen (3B) an dem zweiten Ende zur Herstellung einer Datenverbindung mit dem zweiten RJ-Steckverbinder verbindet.

5. Steckkupplungsvorrichtung (1) nach einem der vorangegangenen Ansprüche, wobei die Steckkupplungsvorrichtung (1) Power-over-Ethernet - kompatibel ausgebildet ist.

6. Steckkupplungsvorrichtung (1) nach einem der vorangegangenen Ansprüche, wobei die Steckkupplungsvorrichtung (1) ausgebildet ist, einen ersten RJ-45 Steckverbinder und einen zweiten RJ-45 Steckverbinder zu koppeln.

7. Steckkupplungsvorrichtung (1) nach einem der vorangegangenen Ansprüche, wobei die Steckkupplungsvorrichtung (1) ferner ein Gehäuse umfasst, wobei das Gehäuse zwei im Wesentlichen gleichteilige Gehäuseschalen (7) umfasst und das Gehäuse die Daten-Kupplungseinrichtung (3) und die Leistungs-Kupplungseinrichtung (2) zumindest teilweise umgibt.

8. Steckkupplungsvorrichtung (1) nach einem der vorangegangenen Ansprüche, wobei die Steckkupplungsvorrichtung (1) ferner ein Schirmelement (9) umfasst, welches die Daten-Kupplungseinrichtung (3) und die Leistungs-Kupplungseinrichtung (2) zumindest teilweise umgibt und im Wesentlichen von äußeren elektromagnetischen Feldern abschirmt.

9. Steckkupplungsvorrichtung (1) nach einem der vorangegangenen Ansprüche, wobei die Steckkupplungsvorrichtung (1) ferner eine Rasteinrichtung umfasst, welche ausgebildet ist, die Steckkupplungsvorrichtung (1) an einem komplementären Einrastmechanismus eines externen Befestigungsrahmens zu befestigen.

10. Verfahren zur Herstellung einer Kupplung zwischen einem ersten RJ-Steckverbinder und einem zweiten RJ-Steckverbinder, umfassend:
Bereitstellen einer Steckkupplungsvorrichtung (1) zur Aufnahme des ersten RJ-Steckverbinders an einem ersten Ende und des zweiten RJ-Steckverbinders an einem zweiten Ende, umfassend
eine Daten-Kupplungseinrichtung (3) zur Verbindung einer Vielzahl von Datenleitern des ersten RJ-Steckverbinders mit einer Vielzahl von Datenleitern des zweiten RJ-Steckverbinders; und
eine Leistungs-Kupplungseinrichtung (2) zur Verbindung einer Vielzahl von Leistungsleitern des ersten RJ-Steckverbinders mit einer Vielzahl von Leistungsleitern des zweiten RJ-Steckverbinders, wobei die Leistungs-Kupplungseinrichtung (2) die Vielzahl von Leistungsleitern des ersten RJ-Steckverbinders gekreuzt mit der Vielzahl von Leistungsleitern des zweiten RJ-Steckverbinders verbindet, wobei die Leistungs-Kupplungseinrichtung (2) Leistungskontaktelemente (2A) an dem ersten Ende zur Herstellung eines elektrischen Kontakts mit dem ersten RJ-Steckverbinder gekreuzt mit Leistungskontaktelementen (2B) an dem zweiten Ende zur Herstellung eines elektrischen Kontakts mit dem zweiten RJ-Steckverbinder verbindet,
wobei die Daten-Kupplungseinrichtung (3) und die Leistungs-Kupplungseinrichtung (2) elektrisch voneinander getrennt ausgebildet sind,
wobei die Daten-Kupplungseinrichtung (3) zumindest teilweise auf einer ersten Leiterplatine ausgebildet ist, und
wobei die Leistungs-Kupplungseinrichtung (2) zumindest teilweise auf einer zweiten Leiterplatine ausgebildet ist;
Aufnehmen des ersten RJ-Steckverbinders an dem ersten Ende; und
Aufnehmen des zweiten RJ-Steckverbinders an dem zweiten Ende.

11. Verwendung einer Steckkupplungsvorrichtung (1) gemäß einem der Ansprüche 1 bis 9 zum Kuppeln eines ersten RJ-Steckverbinders mit einem zweiten RJ-Steckverbinder.

## Claims

1. A plug-in coupling device (1) for receiving a first RJ connector at a first end, and a second RJ connector at a second end, comprising:
a data coupling apparatus (3) for connecting a plurality of data conductors of the first RJ connector to a plurality of data conductors of the second RJ connector; and
a power coupling apparatus (2) for connecting a plurality of power conductors of the first RJ connector to a plurality of power conductors of the second RJ connector, **characterized in that** the plug-in coupling device comprises a first printed circuit board and a second printed circuit board, and the power coupling apparatus (2) cross-connects the plurality of power conductors of the first RJ connector to the plurality of power conductors of the second RJ connector, wherein the power coupling apparatus (2) cross-connects, power contact elements (2A) at the first end for producing an electrical contact with the first RJ connector to power contact elements (2B) at the second end for producing an electrical contact with the second RJ connector,
wherein the data coupling apparatus (3) and the power coupling apparatus (2) are designed to be electrically separate from each other,
wherein the data coupling apparatus (3) is at least partially formed on the first printed circuit board, and
wherein the power coupling apparatus (2) is at least partially formed on the second printed circuit board.

2. The plug-in coupling device (1) according to claim 1, wherein the power coupling apparatus (2) comprises:
at least two power contact elements (2A) at the first end for producing an electrical contact with the first RJ connector; and
at least two power contact elements (2B) at the second end for producing an electrical contact with the second RJ connector.

3. The plug-in coupling device (1) according to one of the preceding claims, wherein the data coupling apparatus (3) comprises:
at least two data contact elements (3A) at the first end for producing a datalink with the first RJ connector; and
at least two data contact elements (3B) at the second end for producing a datalink with the second RJ connector.

4. The plug-in coupling device (1) according to one of the preceding claims, wherein the data coupling apparatus (3) cross-connects the plurality of data conductors of the first RJ connector to the plurality of data conductors of the second RJ connector,
wherein the data coupling apparatus (3) cross-connects data contact elements (3A) at the first end for producing a datalink with the first RJ connector to data contact elements (3B) at the second end for producing a datalink with the second RJ connector.

5. The plug-in coupling device (1) according to one of the preceding claims, wherein the plug-in coupling device (1) is designed to be power-over-Ethernet compatible.

6. The plug-in coupling device (1) according to one of the preceding claims, wherein the plug-in coupling device (1) is designed to couple a first RJ-45 connector and a second RJ-45 connector.

7. The plug-in coupling device (1) according to one of the preceding claims, wherein the plug-in coupling device (1) furthermore comprises a housing, wherein the housing comprises two housing shells (7) with basically the same parts, and the housing at least partially surrounds the data coupling apparatus (3) and the power coupling apparatus (2).

8. The plug-in coupling device (1) according to one of the preceding claims, wherein the plug-in coupling device (1) furthermore comprises a shielding element (9) that at least partially surrounds the data coupling apparatus (3) and the power coupling apparatus (2) and substantially shields from external electromagnetic fields.

9. The plug-in coupling device (1) according to one of the preceding claims, wherein the plug-in coupling device (1) furthermore comprises a latching apparatus that is designed to attach the plug-in coupling device (1) to a complementary engaging mechanism of an external attachment frame.

10. A method for producing a coupling between a first RJ connector and a second RJ connector, comprising:
providing a plug-in coupling device (1) for receiving the first RJ connector at a first end, and the second RJ connector at a second end, comprising:
a data coupling apparatus (3) for connecting a plurality of data conductors of the first RJ connector to a plurality of data conductors of the second RJ connector; and
a power coupling apparatus (2) for connecting a plurality of power conductors of the first RJ connector to a plurality of power conductors of the second RJ connector, wherein the power coupling apparatus (2) cross-connects the plurality of power conductors of the first RJ connector to the plurality of power conductors of the second RJ connector, wherein the power coupling apparatus (2) cross-connects power contact elements (2A) at the first end for producing an electrical contact with the first RJ connector to power contact elements (2B) at the second end for producing an electrical contact with the second RJ connector,
wherein the data coupling apparatus (3) and the power coupling apparatus (2) are designed to be electrically separate from each other,
wherein the data coupling apparatus (3) is at least partially formed on the first printed circuit board, and
wherein the power coupling apparatus (2) is at least partially formed on a second printed circuit board;
receiving the first RJ connector at the first end; and receiving the second RJ connector at the second end.

11. A use of a plug-in coupling device (1) according to one of claims 1 to 9 for coupling a first RJ connector to a second RJ connector.

## Revendications

1. Dispositif d'accouplement enfichable (1) pour la réception d'un premier connecteur RJ à une première extrémité et d'un deuxième connecteur RJ à une deuxième extrémité, comportant
- un système de couplage de données (3) destiné à relier une pluralité de conducteurs de données du premier connecteur RJ à une pluralité de conducteurs de données du deuxième connecteur RJ ; et
- un système de couplage de puissance (2) destiné à relier une pluralité de conducteurs de puissance du premier connecteur RJ à une pluralité de conducteurs de puissance du deuxième connecteur RJ, **caractérisé en ce que** le dispositif d'accouplement enfichable comporte une première platine à circuit imprimé et une deuxième platine à circuit imprimé, et **en ce que** le système de couplage de puissance (2) relie la pluralité de conducteurs de puissance du premier connecteur RJ de façon croisée à la pluralité de conducteurs de puissance du deuxième connecteur RJ, dans lequel le système de couplage de puissance (2) relie des éléments de contact de puissance (2A) situés à la première extrémité pour l'établissement d'un contact électrique avec le premier connecteur RJ de façon croisée à des éléments de contact de puissance (2B) situés à la deuxième extrémité pour l'établissement d'un contact électrique avec le deuxième connecteur RJ,
dans lequel le système de couplage de données (3) et le système de couplage de puissance (2) sont conçus de façon électriquement séparée l'un par rapport à l'autre,
dans lequel le système de couplage de données (3) est formé au moins partiellement sur la première platine à circuit imprimé, et
dans lequel le système de couplage de puissance (2) est formé au moins partiellement sur la deuxième platine à circuit imprimé.

2. Dispositif d'accouplement enfichable (1) selon la revendication 1, dans lequel le système de couplage de puissance (2) comporte :
- au moins deux éléments de contact de puissance (2A) à la première extrémité pour l'établissement d'un contact électrique avec le premier connecteur RJ ; et
- au moins deux éléments de contact de puissance (2B) à la deuxième extrémité pour l'établissement d'un contact électrique avec le deuxième connecteur RJ.

3. Dispositif d'accouplement enfichable (1) selon l'une des revendications précédentes, dans lequel le système de couplage de données (3) comporte :
- au moins deux éléments de contact de données (3A) à la première extrémité pour l'établissement d'une liaison de données avec le premier connecteur RJ ; et
- au moins deux éléments de contact de données (3B) à la deuxième extrémité pour l'établissement d'une liaison de données avec le deuxième connecteur RJ.

4. Dispositif d'accouplement enfichable (1) selon l'une des revendications précédentes, dans lequel le système de couplage de données (3) relie la pluralité de conducteurs de données du premier connecteur RJ de façon croisée à la pluralité de conducteurs de données du deuxième connecteur RJ,
dans lequel le système de couplage de données (3) relie des éléments de contact de données (3A) situés à la première extrémité pour l'établissement d'une liaison de données avec le premier connecteur RJ de façon croisée à des éléments de contact de données (3B) situés à la deuxième extrémité pour l'établissement d'une liaison de données avec le deuxième connecteur RJ.

5. Dispositif d'accouplement enfichable (1) selon l'une des revendications précédentes, dans lequel le dispositif d'accouplement enfichable (1) est conçu de manière à être compatible avec une alimentation électrique par Ethernet.

6. Dispositif d'accouplement enfichable (1) selon l'une des revendications précédentes, dans lequel le dispositif d'accouplement enfichable (1) est conçu pour accoupler un premier connecteur RJ et un deuxième connecteur RJ.

7. Dispositif d'accouplement enfichable (1) selon l'une des revendications précédentes, dans lequel le dispositif d'accouplement enfichable (1) comporte en outre un boîtier, dans lequel le boîtier comporte deux coques de boîtier (7) quasiment identiques et le boîtier entoure au moins partiellement le système de couplage de données (3) et le système de couplage de puissance (2).

8. Dispositif d'accouplement enfichable (1) selon l'une des revendications précédentes, dans lequel le dispositif d'accouplement enfichable (1) comporte en outre un élément de blindage (9) entourant au moins partiellement le système de couplage de données (3) et le système de couplage de puissance (2) et protégeant ceux-ci essentiellement contre des champs électromagnétiques extérieurs.

9. Dispositif d'accouplement enfichable (1) selon l'une des revendications précédentes, dans lequel le dispositif d'accouplement enfichable (1) comporte en outre un système d'encliquetage conçu pour fixer le dispositif d'accouplement enfichable (1) à un mécanisme d'encliquetage complémentaire d'un cadre de fixation externe.

10. Procédé de fabrication d'un accouplement entre un premier connecteur RJ et un deuxième connecteur RJ, comportant :
- la mise à disposition d'un dispositif d'accouplement enfichable (1) pour la réception du premier connecteur RJ à une première extrémité et du deuxième connecteur RJ à la deuxième extrémité, comportant
- un système de couplage de données (3) destiné à relier une pluralité de conducteurs de données du premier connecteur RJ à une pluralité de conducteurs de données du deuxième connecteur RJ ; et
- un système de couplage de puissance (2) destiné à relier une pluralité de conducteurs de puissance du premier connecteur RJ à une pluralité de conducteurs de puissance du deuxième connecteur RJ, dans lequel le système de couplage de puissance (2) relie la pluralité de conducteurs de puissance du premier connecteur RJ de façon croisée à la pluralité de conducteurs de puissance du deuxième connecteur RJ, dans lequel le système de couplage de puissance (2) relie des éléments de contact de puissance (2A) situés à la première extrémité pour l'établissement d'un contact électrique avec le premier connecteur RJ de façon croisée à des éléments de contact de puissance (2B) situés à la deuxième extrémité pour l'établissement d'un contact électrique avec le deuxième connecteur RJ,
dans lequel le système de couplage de données (3) et le système de couplage de puissance (2) sont conçus de façon électriquement séparée l'un par rapport à l'autre,
dans lequel le système de couplage de données (3) est formé au moins partiellement sur la première platine à circuit imprimé, et
dans lequel le système de couplage de puissance (2) est formé au moins partiellement sur la deuxième platine à circuit imprimé ;
- la réception du premier connecteur RJ à la première extrémité ; et
- la réception du deuxième connecteur RJ à la deuxième extrémité.

11. Utilisation d'un dispositif d'accouplement enfichable (1) selon l'une des revendications 1 à 9 pour l'accouplement d'un premier connecteur RJ avec un deuxième connecteur RJ.
